# EUROPÄISCHE PATENTANMELDUNG

(11) **EP 1 178 164 A1**
(43) Veröffentlichungstag der Anmeldung: **06.02.2002**
(21) Anmeldenummer: 00107295.8
(22) Anmeldetag: 10.07.2000
(51) Int. Cl.: E04G 1/15, E04G 1/32

(54) **Sicherung von Gerüstbohlen und Planken gegen verrutschen auf Bockgerüsten mit Hilfe einer Aufsatzschiene bzw. fest am Bock montiert**

(71) Anmelder: Puck, Otto, 25785 Nordhastedt (DE)
(72) Erfinder: Puck, Otto, 25785 Nordhastedt (DE)

(57) **Zusammenfassung**

Aufsatzschiene für handelsübliche Bockgerüste bis 2,00m Höhe und Bühnenanlagen als Nachrüstung, insbesondere für Baugerüste bestehend aus einem Vierkantrohr, verzinkt mit 2mm Wandstärke an das symmetrisch angeordnet jeweils der horizontalen Mittelebene gegenüber, Distanz und Haltestäbe aus Rundstahl verzinkt ST37 zu Umklammerung angeschweißt sind und an den Enden durch eine Einkerbung und Stäbe die nur der Befestigung dienen, gekennzeichnet ist.

## Beschreibung

Bei Handwerksarbeiten, kommt es auf Bockgerüsten ( Bild Nr. 1) zu häufigen Unfällen, da auf Böcke gelegte Bohlen ( Bild Nr. 1 + 2 ) bei Arbeiten schnell verrutschen und die Handwerker dann zu Boden stürzen können. Bohlen- und Plattenlagen haben bereits Haltelöcher für höhere Stahlrohrgerüste und Systemgerüste, jedoch nicht für niedrige einzelne Bockgerüste (bis 2,00 m Höhe) und Bühnenanlagen.
Weitere Beschreibung: Bilder, Zeichnungen und Patentansprüche/Beschreibung.
1) Die Gerüstbockauflage (Bild Nr. 1) überklammere ich mit einer Aufsatzschiene. Diese ist mit auf die Brett- und Bohlenlage abgestimmte, fest an die Schiene geschweißten Halte- und Distanzstäben versehen. So ist es ausgeschlossen, dass Brett- oder Plattenlagen auf Bockgerüsten verrutschen(Bild Nr. 2).
Die Lagefestigkeit der Schiene gegen Verrutschen ist somit gesichert durch
   a) durch Überklammerung Bild Nr. 7 - 9
   b) durch Einkerbung Bild Nr. 10 - 11

Lagesicherung der Aufsatzschiene gegen verrutschen durch Überklammerung

Lagesicherung der Aufsatzschien gegen verrutschen durch Einkerbung.

Lagesicherung der Aufsatzschien gegen verrutschen durch Einkerbung.

Da die Aufsatzschiene für bereits hergestellte Bockgerüste gedacht ist, können bei neu Erstellung des Bockes die Halte 4 Distanzstäbe sofort an den Bock geschweißt werden. Dafür ist es erforderlich, das der Bock um 11 cm auf 1,30 m verlängert werden muß. Bild Nr 17 + 18 stellt den Bock dar, wo die Halte- und Distanzstäbe fest mit dem Bock verbunden sind.

Somit entfällt die Aufsatzschien als Einzelteil zum Gerüstbock.

## Patentansprüche

1. Aufsatzschiene für handelsübliche Bockgerüste bis 2,00 m Höhe und Bühnenonlagen als Nachrüstung, insbesondere für Baugerüste bestehend aus einem Vierkantrohr (2), verzinkt mit 2 mm Wandstärke an das symmetrisch angeordnet jweils der horizontalen Mittelebene gegenüber, Distanz und Haltestäbe (1) aus Rundstahl verzinkt ST 37 zu Umklammerung angeschweißt sind und an den Enden durch eine Einkerbung und Stäbe die nur der Befestigung dienen gekennzeichnet ist.

2. Aufsatzschienen nach Anspruch 1, **dadurch gekennzeichnet, daß** das Vierkantrohr (2) aus einem rechteckigem Querschnitt im Verhältnis zu den Haltedistanzstäben (1) flachliegend ausgeführt ist.

3. Aufsatzschiene nach Anspruch 2, **dadurch gekennzeichnet**, aß die Halte - und Distanzstäbe paarweise an das Vierkantrohr (2) angeschweißt sind und zwar so, daß die Hälfte der Gesamthöhe der Umklammerung dient, also nach unten zeigt, während von der 2. Hälfte, die nach oben zeigt 1 Drittel für den Verschweißungsbreich und 2 Drittel als Haltestab verwendet wird.

4. Aufsatzschiene nach Anspruch 3 **dadurch gekennzeichnet, daß** die jeweiligen Endstäbe nur an der Unterkante des Vierkantrohres (1) bündig angeschweißt sind und nach oben sich gegenüber liegend auskragen.

5. Aufsatzschiene nach Anspruch 4 **dadurch gekennzeichnet, daß** im Endbereich 4.3 cm von außen eine Einkerbung von 0.5 cm an der Unterseite angeordnet ist.
